# FASCICULE DE BREVET EUROPEEN

(11) **EP 2 495 399 B1**
(45) Date de publication et mention de la délivrance du brevet: **23.11.2016**
(21) Numéro de dépôt: 11156828.3
(22) Date de dépôt: 03.03.2011
(51) Int. Cl.: F01D 11/12, F04D 29/52

(54) **Virole externe segmentée apte à compenser un désalignement du rotor par rapport au stator**
Segmentierter Stator-Außenring zum Kompensieren von Rotorverschiebungen gegenüber dem Stator
Segmented shroud assembly suitable for compensating a rotor misalignment relative to the stator

(43) Date de publication de la demande: 05.09.2012
(73) Titulaire: SAFRAN AERO BOOSTERS S.A., 4041 Herstal (BE)
(72) Inventeur: Cortequisse, Jean-François, 3870, Heers (BE)
(74) Mandataire: Lecomte & Partners

(56) Documents cités:
- EP-A1- 2 112 326
- EP-A2- 1 408 200
- EP-B1- 1 113 146
- DE-A1- 10 342 208
- DE-A1-102004 010 236
- DE-A1-102008 007 321
- US-A- 5 456 576
- US-A- 6 113 349

## Description

### Domaine technique

L'invention a trait à un carter destiné à envelopper les extrémités d'une rangée d'aubes d'un rotor, le carter étant pourvu d'un dispositif d'étanchéité entre les extrémités d'aubes et le carter. Plus précisément l'invention a trait à un tel carter pour un compresseur de turbomachine axiale. L'invention a trait également à un compresseur de turbomachine axiale comprenant un tel carter.

### Technique antérieure

Le document de brevet US 6,406,256 B1 divulgue un dispositif d'étanchéité tournante entre un rotor et un stator de turbomachine axiale. Plus précisément cet enseignement aborde la problématique de compensation de variation de jeu entre les extrémités d'aubes et une virole externe dans des conditions de fonctionnement couvrant une large gamme de température, c'est-à-dire typiquement pour la partie turbine de la turbomachine. Le dispositif d'étanchéité comprend une virole externe segmentée disposée autour des extrémités des aubes rotoriques. Chaque segment est maintenu à la paroi du carter statorique via des doigts inclinés de manière opposée et coopérant avec des rainures correspondantes dans la paroi de carter. En cas d'augmentation de la température des différents segments, ces derniers vont se dilater et s'allonger légèrement. Cet allongement va avoir pour effet d'éloigner les doigts de maintiens. En raison de leurs inclinaisons, ces doigts vont se déplacer radialement dans le sens d'un éloignement du rotor, ce qui aura pour effet de faire légèrement remonter les segments et, partant, de compenser le rapprochement des extrémités d'aubes des segments lié à l'augmentation de température. Ce dispositif de compensation est intéressant mais manque cependant de compenser une variation du jeu causée par d'autres phénomènes que les variations de températures. En effet, le jeu entre une rangée d'aubes rotoriques et sa virole externe peuvent varier notamment en fonction de la vitesse de rotation et également en fonction d'un désalignement lié aux charges de manoeuvre (couples gyroscopiques liés à une variation d'attitude de la turbomachine), ainsi qu'à l'ingestion de corps étranger (comme exemple d'oiseaux). Un désalignement entre le rotor et le stator va modifier le jeu mécanique entrer les extrémités d'aubes et la virole au point que ces dernières vont entrer en contact avec la virole sur un certain secteur et le jeu va augmenter considérablement sur le secteur opposé.

Le document de brevet US 2008/0159850 A1 divulgue un dispositif d'étanchéité tournante entre le rotor et le stator de la partie turbine d'une turbomachine axiale. Cet enseignement a trait au problème de températures élevées au niveau de la virole et du besoin de refroidissement de la virole. La solution proposée consiste essentiellement en un dispositif de fixation rapide, facilitant le montage et démontage de la virole. Plus précisément, elle consiste à prévoir une virole segmentée où chaque segment est pourvu d'une nervure circonférentielle à section en queue d'aronde et dirigée radialement vers l'extérieur du stator. Cette nervure coopère avec une rainure de section approximativement correspondante de la paroi de carter statorique. Un ressort peut être optionnellement disposé dans la paroi de carter de manière à exercer un effort sur les segments, cet effort étant dirigé essentiellement radialement vers le centre de rotation du rotor. Ce ressort a pour objectif d'appliquer un effort de contact entre les surfaces de la rainure et les surfaces correspondantes de la nervure à section en queue d'aronde, afin d'assurer une certaine étanchéité. Des joints peuvent être également disposés latéralement de la nervure, entre la surface des segments qui est opposée à la surface interne de la virole et la surface intérieure de la paroi de carter. Ces joints sont en matériau solide en raison des températures élevées auxquelles une turbine travaille. L'avantage de cette solution est que les différents segments constitutifs de la virole peuvent être facilement remplacés par un simple mouvement de translation par rapport à la paroi de carter. Contrairement à ce que la figure 3 de ce document pourrait laisser penser, les segments constitutifs de la virole ne sont pas aptes à se déplacer radialement et encore moins à compenser quelque désalignement ou variation de jeu que ce soit.

Le document de brevet FR 2 636 373 A1 a trait au problème de dilations thermiques différentielles dans une turbine à gaz, et plus précisément à la compensation de variation de jeu entre les extrémités des aubes rotoriques et de la virole correspondante. La solution proposée consiste en une virole en forme d'anneau fermé unitaire monté sur un carter rotorique via une série de compensateurs à soufflet pneumatiques. De l'air comprimé est amené dans les compensateurs afin d'exercer des efforts radiaux sur la virole et ainsi de contrôler le jeu radial entre les extrémités des aubes et la virole. Cette solution, bien que techniquement intéressante et potentiellement performante, se limite à compenser le jeu de manière égale sur toute la circonférence. Elle n'est par conséquent pas adaptée à compenser les variations de jeu en cas de désalignement entre le rotor et le stator. De plus, elle requiert un dispositif de contrôle de la pression d'air, ce qui rend sa mise oeuvre assez coûteuse et susceptible de connaître des pannes.

Le document de brevet US 5456576 A divulgue un carter de turbomachine, conforme à la préambule de la revendication 1. Le document de brevet DE 10 2008 007 321 A1 divulgue également un carter de turbomachine, comprenant une rainure annulaire dans laquelle est maintenu un anneau en matériau abradable au moyen de ressorts. La rainure présente une forme enveloppant l'anneau de manière à assurer sa rétention.

### Résumé de l'invention

### Problème technique

Lors de la vie de la turbomachine, une des sources d'ouverture irréversible des jeux est le désalignement de l'axe du rotor par rapport à celui du stator, fermant les jeux d'un coté et les ouvrant à l'opposé.

Pour les turbomachines, au moins deux sources de désalignement sont réversibles et temporellement limitées durant la mission : il s'agit du désalignement lié aux charges de manoeuvres (couples gyroscopiques liés à une variation d'attitude de la turbomachine) et de celui lié à l'ingestion de corps étranger (exemple : oiseaux). D'autre part, de manière réversible puisque réparable, un léger désalignement peut apparaître lors de la vie de la turbomachine. Il est causé par un balourd lié à la détérioration ponctuelle, accidentelle ou non du rotor. Lors de ces événements, une épaisseur de matériau d'usure friable (abradable) est enlevée de façon irréversible, ce qui conduit à une ouverture des jeux irréversibles et donc à la diminution toute aussi irréversible du rendement de la turbomachine

Indépendamment du problème de pertes de performances aérodynamiques, le désalignement de l'axe du rotor par rapport à celui du stator provoque la libération de particules constitutives de l'abradable dans la veine primaire pouvant causer des dommages moteur (notamment en provoquant le bouchage de trous de ventilation dans la turbine)

De plus, dans le cas d'un désalignement important accidentel, la carcasse du rotor doit pouvoir assurer la rétention des parties mobiles à haute énergie. La structure de la carcasse est ainsi dimensionnée pour ce cas ultime.

L'invention a pour objectif de proposer un dispositif d'étanchéité entre un rotor et un stator de turbomachine axiale palliant au moins un des problèmes sus mentionnés. Plus particulièrement, l'invention a pour objectif de proposer un dispositif d'étanchéité entre un rotor et un stator de turbomachine axiale compatible avec des désalignements entre le rotor et le stator. Plus particulièrement encore, l'invention a pour objectif de proposer une solution aux problèmes sus mentionnés pour un compresseur de turbomachine axiale.

### Solution technique

L'invention a pour objet un carter destiné à envelopper les extrémités d'une rangée d'aubes d'un rotor de compresseur de turbomachine axiale, comprenant: une paroi structurelle; une virole segmentée destinée à entourer la rangée d'aubes et supportée par la paroi, la surface interne des segments de la virole comprenant un revêtement friable en cas de frottement avec les extrémités des aubes; remarquable en ce qu'il comprend, en outre, des moyens élastiques disposés entre la paroi et les segments de la virole de manière à permettre auxdits segments de se déplacer radialement en cas de contact avec les extrémités d'aubes du rotor, notamment en cas de désalignement de l'axe de rotation du rotor par rapport à l'axe du carter, les moyens élastiques comprenant une pluralité d'éléments élastiques ayant, chacun, une première extrémité fixée par adhésion à la paroi et une deuxième extrémité fixée par adhésion à un segment de la virole.

Selon un mode avantageux de l'invention, les moyens élastiques supportent les segments. Ces derniers sont exclusivement maintenus par les moyens élastiques.

Optionnellement, le mouvement radial des segments peut être limité vers les aubes par des moyens de retenue mécanique.

Selon un autre mode avantageux de l'invention, les moyens élastiques comprennent un ou plusieurs éléments en matériau(x) déformable(s) élastiquement, l'élasticité dudit ou desdits éléments étant majoritairement basée sur l'élasticité du ou des matériaux, le ou les matériaux étant préférentiellement de l'élastomère.

Selon un encore autre mode avantageux de l'invention, les moyens élastiques comprennent une pluralité d'éléments élastiques répartis circonférentiellement et/ou axialement.

Selon un encore autre mode avantageux de l'invention, les éléments élastiques sont distants les uns des autres de manière à pouvoir se déformer librement.

Selon un encore autre mode avantageux de l'invention, les premières extrémités et/ou les deuxièmes extrémités sont fixées préférentiellement par diffusion et/ou par collage.

Selon un encore autre mode avantageux de l'invention, la paroi comporte une gorge intérieure dans laquelle les moyens élastiques sont au moins partiellement logés.

Selon un encore autre mode avantageux de l'invention, les segments de la virole présentent, chacun, des extrémités selon une direction circonférentielle de la virole qui sont biseautées.

Les extrémités jointives des segments sont préférentiellement engagées l'une à l'autre et biseautés de manière à ce qu'un mouvement radial d'un segment dans le sens d'un rapprochement du carter causé par un contact avec des aubes du rotor entraine par engagement des extrémités un mouvement similaire du segment suivant dans le sens de rotation du rotor.

Selon un encore autre mode avantageux de l'invention, les extrémités des segments présentent un profil généralement incliné entre 30° et 60° par rapport à une tangente, ledit profil étant préférentiellement droit.

Selon un encore autre mode avantageux de l'invention, les extrémités selon une direction circonférentielle de chaque segment de la virole sont inclinées dans le même sens.

L'invention a également pour objet un compresseur de turbomachine axiale, comprenant: un rotor muni d'au moins une rangée d'aubes; un stator avec un carter renfermant le rotor; remarquable en ce que le carter est conforme à l'invention.

Selon un mode avantageux de l'invention, un jeu mécanique est prévu entre les extrémités des aubes et la virole en fonctionnement normal lorsque l'axe de rotation du rotor est aligné avec l'axe du rotor.

### Avantages apportés

Contrairement aux dispositifs connus discutés dans la partie technique antérieure, l'invention présente l'avantage de permettre un déplacement radial des segments et, partant, une compensation en cas de désalignement entre le rotor et le stator, notamment en cas de changement d'attitude de l'aéronef ou en cas d'ingestion d'un corps étranger. L'état de la technique identifié s'attache aux problèmes thermiques liés aux turbines et n'aborde en aucun cas la problématique de désalignement. Ce dernier peut être soudain et puis disparaitre, comme par exemple lors d'un changement d'attitude. La solution proposée, de par la segmentation de la virole et le maintien de ces segments par des moyens élastiques, permet à la virole de se conformer à un désalignement pour ensuite revenir à une forme circulaire centrée initiale.

L'utilisation de blocs en matériaux élastomères présente l'avantage de la composante d'amortissement intrinsèque à l'élastomère.

### Brève description des dessins

La figure 1 est une vue en coupe schématique d'une turbomachine axiale à double flux, du type moteur d'avion dont le compresseur basse-pression et/ou le compresseur haute-pression est susceptible d'être équipé d'un ou plusieurs dispositifs d'étanchéité conformes à l'invention.

La figure 2 est une vue en coupe partielle du compresseur basse-pression de la turbomachine de la figure 2, le compresseur basse-pression étant équipé de dispositifs d'étanchéité conformes à l'invention.

La figure 3 est une vue en coupe d'un des dispositifs d'étanchéité du compresseur de la figure 2.

La figure 4 est une vue de détail d'un élément élastique de la figure 3, cet élément élastique assurant la liaison entre la virole et le carter.

La figure 5 est une vue de l'élément élastique de la figure 4 dans un état comprimé.

La figure 6 est une vue en coupe d'un secteur du compresseur de la figure 2, illustrant le dispositif d'étanchéité selon l'invention.

La figure 7 est une vue en coupe d'un dispositif d'étanchéité constituant une alternative à celui de la figure 3.

### Description des modes de réalisation

Dans la description qui va suivre, les termes « interne » et « externe » utilisés pour qualifier les surfaces de la virole et de la paroi de carter se rapportent à l'enveloppe formée par la virole et de la paroi de carter, « interne » signifiant alors à l'intérieur de cette enveloppe, et « externe » signifiant alors à l'extérieur de cette enveloppe.

Il est à noter que le qualificatif « externe » pour la virole (et non pas pour sa surface) se rapporte par contre à la veine fluide généralement annulaire, « virole externe » désignant une virole du côté de la limite externe ou extérieure de la veine fluide et « virole interne » désignant une virole du côté de la limite interne ou intérieure de la veine fluide.

La turbomachine axiale 2 illustrée à la figure 1 est une machine à double flux du type moteur à réaction pour avion. Elle comprend, d'amont en aval, un compresseur basse-pression 4, un compresseur haute-pression 6, une chambre de combustion 8 et une turbine 10. Les compresseurs basse-pression et haute-pression ne sont pas soumis aux hautes températures auxquelles la turbine est soumise. Il est donc possible d'utiliser des matériaux à point de fusion plus bas pour la réalisation de différents éléments de ces compresseurs.

Le compresseur basse-pression 4 de la figure 1 est illustré à la figure 2. On peut y observer le rotor 20 portant plusieurs rangées d'aubes dite rotoriques 24, le stator formé d'un carter 12 et d'une paroi 16 délimitant le flux d'air secondaire. Le carter 12 supporte une série d'aubes fixes 26 dites statoriques. Chaque rangée circonférentielle d'aubes statoriques forme un étage redresseur. Chaque rangée circonférentielle d'aubes statoriques forme avec une rangée circonférentielle d'aubes rotoriques un étage de compression ayant pour rôle d'augmenter la pression du fluide, en l'occurrence de l'air, le traversant. Etant donné le gradient de pression selon une direction généralement axiale, il est nécessaire de prévoir des moyens d'étanchéité entre les parties tournantes et la partie fixe le long de la veine fluide. Une virole externe 22 est disposée en regard des extrémités extérieures de chaque rangée d'aubes rotoriques 24 afin d'assurer une certaine étanchéité avec possibilité de contact.

La figure 3 est une vue en coupe d'une section de carter pourvue d'un carter avec un dispositif d'étanchéité selon l'invention. La paroi de carter 12 comporte un logement 32 en forme de rainure sur sa surface interne. Ce logement renferme une série d'éléments déformables élastiquement 30 fixés à la surface du fond de la rainure et fixés à la virole 22. Cette dernière est au moins partiellement logée dans la rainure. Elle est maintenue et liée au carter exclusivement par les éléments déformables élastiquement 30.

La virole est constituée d'une série de segments 22 distincts de manière à pouvoir se déplacer indépendamment en cas de désalignement entre le rotor et le stator. En effet, les éléments déformables élastiquement 30 assurent une liaison élastique entre ces différents segments et le carter de sorte à ce qu'en cas de contact de la surface interne de la virole par les extrémités des aubes, les segments de la virole sujets à ce contact puissent se déplacer en se rapprochant de la rainure du carter par déformation des éléments déformables élastiquement 30 sous l'effort du contact des aubes.

L'effet de la déformation des éléments 30 est illustré aux figures 4 et 5. A la figure 4, on peut observer un élément 30 à son état normal où la surface externe du segment 22 de virole est à une distance e de la surface du fond de la rainure du carter 12. Cette distance e correspond à la hauteur de l'élément 30. A la figure 5, le même élément 30 est dans un état déformé sous l'effet d'un effort généré par le contact d'extrémités d'aubes avec la surface interne du segment 22 de virole. L'élément 30 présente une forme en barillet avec une hauteur e' plus courte, correspondant à la nouvelle distance entre la surface externe du segment 22 de virole et la surface interne du fond de la rainure du carter 12.

Les éléments déformables élastiquement 30 sont préférentiellement en matériau élastomère. Ils sont préférentiellement collés au carter et à la virole, respectivement. Ils peuvent être également liés par diffusion. Les éléments déformables élastiquement sont préférentiellement en matériau élastiquement déformable en soi, leur conférant exclusivement leur déformabilité élastique.

Les éléments déformables élastiquement peuvent également être des éléments mécaniquement déformables dont la déformabilité élastique est basée sur la combinaison d'un matériau déformable élastiquement et d'une géométrie particulière, comme par exemple des ressorts.

Comme cela est visible à la figure 3, les segments de virole sont préférentiellement liés au carter par plusieurs éléments déformables élastiquement disposés axialement.

La figure 6 est une vue en coupe d'une partie du carter du compresseur de la figure 2. On peut y observer la segmentation de la virole en une série de tronçons ou segments distincts les uns des autres. Les deux extrémités circonférentielles de chaque segment 22 sont biseautées dans le même sens de manière à assurer une continuité au niveau des jonctions entre les différents segments. Il est à noter que les biseaux sont orientés par rapport au sens de rotation du rotor de manière à éviter des ressauts au niveau des jonctions susceptibles d'entrer en contact positif avec les aubes en mouvement. Comme cela est visible à la figure 6, les biseaux sont inclinés de manière à ce que le déplacement radial d'un premier segment dans le sens d'un rapprochement du carter entraine avec lui un deuxième segment le suivant directement dans le sens de rotation du rotor par engagement de la face biseautée de l'extrémité du premier segment avec la face biseautée de l'extrémité jointive du deuxième segment. La surface interne de la virole au niveau des jonctions reste ainsi essentiellement continue. La virole bien que présentant au repos une forme circulaire pourra ainsi se déformer en se conformant au désalignement entre le rotor et le stator.

Les extrémités biseautées des segments sont préférentiellement généralement planes. Elles peuvent cependant prendre diverses formes aptes à assurer un engagement des segments tel que décrit ci-avant, à savoir assurant une continuité de la surface interne de la virole au niveau des jonctions entre les segments lorsque le rotor en rotation exerce une pression sur certains segments. Les extrémités peuvent par exemple présenter un profil en forme d'escalier dans un plan perpendiculaire à l'axe de rotation de la machine.

Les éléments déformables élastiquement 30 sont disposés de manière ponctuelle et à distance les uns des autres selon plusieurs rangées circonférentielles. Le fait de les disposer à distance les uns des autres axialement et/ou de manière circonférentielle permet aux différents éléments de se déformer librement et indépendamment. Un tel agencement n'assure par conséquent pas d'étanchéité entre un point de la veine fluide traversant le compresseur qui est en amont de la rangée d'aube et un autre point de la veine fluide qui est en aval. Un jeu minimal entre les bords amont et aval, respectivement, de la virole et les bords correspondant du logement 32 (voir figure 3) est prévu afin d'assurer une étanchéité acceptable.

Il est toutefois envisageable de prévoir des moyens d'étanchéité entre les bords amont et aval de la virole et le logement correspondant du carter. En effet, comme cela est illustré à la figure 7, un joint 34 est fixé par exemple par collage sur les bords du logement 32 correspondant aux bords amont et aval de la virole 22. Outre une fonction d'étanchéité, ces joints peuvent également assurer une fonction d'amortissement du mouvement des différents segments de la virole.

De manière générale, il est à noter que la virole comporte sur sa surface interne un revêtement en matériau friable apte à se désagréger lors de contact avec frottement avec les aubes du rotor. De tels revêtements sont dits des revêtements « abradable » et bien connus de l'homme de métier. La capacité de la virole à se déplacer et à se conformer notamment à un désalignement entre le rotor et le stator permet de prévoir un revêtement éventuellement plus mince et/ou plus dur. L'utilisation de matériaux plus durs libère pas ou très peu de particules suceptibles d'endommager le moteur lors des contacts entre « l'abradable » et la tête de roue mobile.

De manière générale, il est également à noter que le dispositif d'étanchéité qui est le sujet de ce document n'est pas tenu d'assurer une étanchéité totale compte tenu notamment de la présence d'un jeu mécanique entre les extrémités des aubes et la surface interne de la virole.

Il est également à noter que de nombreuses alternatives aux éléments ou blocs de matériau élastiques plein 30 sont envisageables. En effet, il existe de nombreux moyens et dispositifs élastique avec une composante d'amortissement plus ou moins grande.

## Revendications

1. Carter destiné à envelopper les extrémités d'une rangée d'aubes d'un rotor de compresseur de turbomachine axiale, comprenant :
une paroi structurelle (12) ;
une virole segmentée (22) destinée à entourer la rangée d'aubes et supportée par la paroi, la surface interne des segments de la virole comprenant un revêtement friable en cas de frottement avec les extrémités des aubes ;
des moyens élastiques (30) disposés entre la paroi (12) et les segments (22) de la virole de manière à permettre auxdits segments de se déplacer en cas de contact avec les extrémités d'aubes (24) du rotor, notamment en cas de désalignement de l'axe de rotation du rotor par rapport à l'axe du carter ;
**caractérisé en ce que**
les moyens élastiques (30) comprennent une pluralité d'éléments élastiques ayant, chacun, une première extrémité fixée par adhésion à la paroi et une deuxième extrémité fixée par adhésion à un segment de la virole.

2. Carter selon la revendication 1, **caractérisé en ce que** les moyens élastiques (30) supportent les segments (22).

3. Carter selon l'une des revendications 1 et 2, **caractérisé en ce que** les moyens élastiques (30) comprennent un ou plusieurs éléments en matériau(x) déformable(s) élastiquement, l'élasticité dudit ou desdits éléments étant majoritairement basée sur l'élasticité du ou des matériaux, le ou les matériaux étant préférentiellement de l'élastomère.

4. Carter selon l'une des revendications 1 à 3, **caractérisé en ce que** les moyens élastiques (30) comprennent une pluralité d'éléments élastiques répartis circonférentiellement et/ou axialement.

5. Carter selon la revendication 4, **caractérisé en ce que** les éléments élastiques (30) sont distants les uns des autres de manière à pouvoir se déformer librement.

6. Carter selon l'une des revendications 1 à 5, **caractérisé en ce que** les premières extrémités et/ou les deuxièmes extrémités sont fixées par diffusion et/ou par collage.

7. Carter selon l'une des revendications 1 à 6, **caractérisé en ce que** la paroi (12) comporte une gorge intérieure (32) dans laquelle les moyens élastiques (30) sont au moins partiellement logés.

8. Carter selon l'une des revendications 1 à 7, **caractérisé en ce que** les segments (22) de la virole présentent, chacun, des extrémités selon une direction circonférentielle de la virole qui sont biseautées.

9. Carter selon la revendication 8, **caractérisé en ce que** les extrémités des segments présentent un profil généralement incliné entre 30° et 60° par rapport à une tangente, ledit profil étant préférentiellement droit.

10. Carter selon l'une des revendications 8 et 9, **caractérisé en ce que** les extrémités selon une direction circonférentielle de chaque segment de la virole sont inclinées dans le même sens.

11. Compresseur de turbomachine axiale, comprenant :
un rotor (20) muni d'au moins une rangée d'aubes (24) ;
un stator avec un carter (12) renfermant le rotor ;
**caractérisé en ce que**
le carter est conforme à l'une des revendications 1 à 10.

12. Compresseur de turbomachine axiale selon la revendication 11, **caractérisé en ce qu'**un jeu mécanique est prévu entre les extrémités des aubes (24) et la virole (22) en fonctionnement normal lorsque l'axe de rotation du rotor est aligné avec l'axe du rotor.

## Patentansprüche

1. Gehäuse für die Umhüllung der Enden einer Reihe von Leitschaufeln eines Rotors eines Kompressors einer axialen Turbomaschine, mit:
einer strukturellen Wandung (12);
einem segmentierten Außenring (22), der dazu bestimmt ist, um die Reihe von Leitschaufeln zu umgeben und von der Wandung getragen wird, wobei die innere Oberfläche der Segmente des Außenrings eine Beschichtung aufweist, die im Falle der Reibung mit den Enden der Leitschaufeln spröde ist;
elastischen Mitteln (30), die in der Weise zwischen der Wandung (12) und den Segmenten (22) des Außenrings angeordnet sind, dass sich die genannten Segmente im Falle des Kontakts mit den Enden der Leitschaufeln (24) des Rotors verschieben können, insbesondere im Falle einer Verschiebung der Rotationsachse des Rotors im Verhältnis zur Achse des Gehäuses;
**dadurch gekennzeichnet, dass**
die elastischen Mittel (30) eine Vielzahl von elastischen Elementen beinhalten, die jeweils ein erstes Ende besitzen, das mittels Adhäsion an der Wandung fixiert ist und ein zweites Ende, das mittels Adhäsion an einem Segment des Außenrings fixiert ist.

2. Gehäuse nach Anspruch 1, **dadurch gekennzeichnet, dass** die elastischen Mittel (30) die Segmente (22) tragen.

3. Gehäuse nach einem der Ansprüche 1 und 2, **dadurch gekennzeichnet, dass** die elastischen Mittel (30) ein oder mehrere Elemente aus elastisch verformbarem Material oder elastisch verformbaren Materialien beinhalten, wobei die Elastizität des genannten Elements oder der genannten Elemente vorwiegend auf der Elastizität des Materials oder der Materialien basiert, wobei das Material oder die Materialien vorzugsweise Elastomer ist/sind.

4. Gehäuse nach einem der Ansprüche 1 bis 3, **dadurch gekennzeichnet, dass** die elastischen Mittel (30) eine Vielzahl von elastischen Elementen beinhalten, die kreisförmig und/oder axial verteilt sind

5. Gehäuse nach Anspruch 4, **dadurch gekennzeichnet, dass** die elastischen Mittel (30) in der Weise voneinander entfernt sind, dass sie sich frei verformen können.

6. Gehäuse nach einem der Ansprüche 1 bis 5, **dadurch gekennzeichnet, dass** die ersten Enden und/oder die zweiten Enden mittels Diffusion und/oder Verklebung fixiert werden.

7. Gehäuse nach einem der Ansprüche 1 bis 6, **dadurch gekennzeichnet, dass** die Wandung (12) eine innere Auskehlung beinhaltet, in der die elastischen Mittel (30) mindestens teilweise untergebracht sind.

8. Gehäuse nach einem der Ansprüche 1 bis 7, **dadurch gekennzeichnet, dass** die Segmente (22) des Außenrings jeweils Enden in einer kreisförmigen Richtung des Außenrings aufweisen, die abgeschrägt sind.

9. Gehäuse nach Anspruch 8, **dadurch gekennzeichnet, dass** die Enden der Segmente ein Profil aufweisen, das im Verhältnis zur Tangente zwischen 30° und 60° geneigt ist, wobei das genannte Profil vorzugsweise gerade ist.

10. Gehäuse nach einem der Ansprüche 8 und 9, **dadurch gekennzeichnet, dass** die Enden in einer kreisförmigen Richtung jedes Segments des Außenrings in der gleichen Richtung geneigt sind.

11. Kompressor einer axialen Turbomaschine, mit:
einem Rotor (20), der mit mindestens einer Reihe von Leitschaufeln (24) ausgestattet ist;
einem Stator mit einem Gehäuse (12), das den Rotor umschließt;
**dadurch gekennzeichnet, dass**
das Gehäuse einem der Ansprüche 1 bis 10 entspricht.

12. Kompressor einer axialen Turbomaschine nach Anspruch 11, **dadurch gekennzeichnet, dass** im Normalbetrieb ein mechanisches Spiel zwischen den Enden der Leitschaufeln (24) und dem Außenring (22) vorgesehen ist, wenn die Rotationsachse des Rotors mit der Achse des Rotors ausgerichtet ist.

## Claims

1. Housing for covering the ends of a row of blades of a rotor of an axial turbomachine compressor, comprising:
a structural wall (12);
a segmented shell (22) intended to enclose the row of blades and supported by the wall, the inner surface of the shell segments have a friable coating in the event of their being rubbed by the blade tips;
elastic means (30) positioned between the wall (12) and the segments (22) of the shell so as to allow the said segments to move in the event of contact with the blade tips (24) of the rotor, especially in the event of misalignment of the axis of rotation of the rotor relative to the axis of the housing,
**characterized in that**
the elastic elements (30) comprise a plurality of elastic elements having each a first end attached by adhesion to the wall and a second end attached by adhesion to a shell segment.

2. Housing in accordance with Claim 1, **characterised in that** the elastic means (30) support the segments (22).

3. Housing in accordance with Claims 1 and 2, **characterized in that** the elastic means (30) comprise one or more elements made of elastically deformable materials, the elasticity of the said elements being mainly based on the elasticity of the material or materials, the material or materials preferably being elastomeric.

4. Housing in accordance with one of Claims 1 to 3, **characterized in that** the elastic means (30) comprise a plurality of elastic members circumferentially and/or axially distributed.

5. Housing in accordance with Claim 4, **characterized in that** the elastic elements (30) are spaced apart from each other so that they can deform freely.

6. Housing in accordance with one of Claims 1 to 5 **characterized in that** the first ends and/or the second ends are attached by diffusion and/or by gluing.

7. Housing in accordance with one of Claims 1 to 6, **characterized in that** the wall (12) has an inner recess (32) in which the elastic means (30) are at least partially housed.

8. Housing in accordance with one of Claims 1 to 7, **characterized in that** the segments (22) of the shell each have ends bevelled circumferentially with respect to the sleeve.

9. Housing according to Claim 8, **characterized in that** the ends of the segments have a cross-section generally inclined at between 30° and 60° with respect to a tangent, the said cross-section being preferably straight.

10. Housing according to one of Claims 8 and 9, **characterized in that** the ends of each segment of the shell are inclined circumferentially in the same direction.

11. Axial turbomachine compressor, comprising:
a rotor (20) provided with at least one row of blades (24);
a stator with a housing (12) containing the rotor;
**characterized in that**
the housing is in accordance with one of Claims 1 to 10.

12. Axial turbomachine compressor in accordance with Claim 11, **characterized in that** mechanical clearance is provided between the ends of the blades (24) and the shell (22) in normal operation when the axis of rotation of the rotor is aligned with the axis of the rotor.
